# EUROPÄISCHE PATENTSCHRIFT

(11) **EP 1 403 162 B1**
(45) Veröffentlichungstag und Bekanntmachung des Hinweises auf die Patenterteilung: **16.02.2005**
(21) Anmeldenummer: 03021996.8
(22) Anmeldetag: 30.09.2003
(51) Int. Cl.: B61L 15/00

(54) **Buskopplung**
Bus coupling
Couplage de bus

(30) Priorität: 30.09.2002 DE 10245973
(43) Veröffentlichungstag der Anmeldung: 31.03.2004
(73) Patentinhaber: DB Regio AG, 60326 Frankfurt am Main (DE)
(72) Erfinder: Ostermeyer, Max, 82178 Puchheim (DE); Trommer, Markus, 85716 Unterschleissheim (DE); Dudek, Stefan, 82140 Olching (DE)
(74) Vertreter: Zinken-Sommer, Rainer

(56) Entgegenhaltungen:
- EP-A- 1 013 533
- DE-A- 19 839 953
- US-A- 5 265 832

## Beschreibung

Die Erfindung betrifft ein Verfahren sowie eine Vorrichtung zur drahtlosen Verbindung von Fahrzeugbussystemen mindestens zweier in einen Zugverband eingestellter Fahrzeuge über Koppeleinrichtungen beiderseits des zwischen diesen Fahrzeugen zu überbrückenden Zwischenraumes unter Verwendung eines diese Fahrzeuge verbindenden Steuerbusses sowie mindestens eines je Fahrzeug an diesen Steuerbus angeschlossenen Steuergerätes, welches unter Verwendung von auf dem Steuerbus ausgetauschter Daten in an sich bekannter Weise Reihenfolge und Orientierung der Fahrzeuge im Zugverband ermittelt.

Es ist allgemeiner Stand der Technik, zur Übertragung von Informationen zwischen mehr als zwei Teilnehmern Bussysteme einzusetzen. Insbesondere in der Schienfahrzeugtechnik erfolgt einerseits eine Datenkommunikation zwischen den einzelnen Fahrzeugen eines Zugverbandes unter Verwendung eines Zug- oder Steuerbusses; die Datenkommunikation innerhalb eines Fahrzeuges erfolgt über einen Fahrzeugbus. Unter dem Begriff "Fahrzeugbus" ist im folgenden Fall sowohl ein Wagenbus, der zum Austausch einfacher Steuersequenzen üblicherweise mit relativ geringen Übertragungsraten bzw. -bandbreiten arbeitet (z.B. Multifunction-Vehicle-Bus (MVB), IBIS...), als auch ein eher breitbandiger Informationsbus, wie er üblicherweise zur Anbindung der Anlagen zur Fahrgastinformation zum Einsatz kommt, zu verstehen. Unter dem Begriff "Steuerbus" wird im Folgenden ein durch alle Fahrzeuge, die miteinander zu einem Zugverband zusammengschlossen sind, durchgängig verlaufendes Übertragungsmedium zur bidirektionalen Übertragung von Steuerbefehlen zwischen mindestens einem im Zugverband eingestellten übergeordneten Fahrzeug ("Master) und den übrigen Fahrzeugen im Zugverband ("Slave") verstanden.
Nach dem Stand der Technik werden zur Verbindung eines solchen fahrzeugübergreifenden Bussystems steckbare Kabelkupplungen eingesetzt, so dass in beliebiger Weise Fahrzeuge aus dem Zugverband herausgelöst oder in den Zugverband eingestellt werden können. Eine derartige Verbindungsart ist z.B. für die europäischen Bahnen im UIC-Merkblatt 558 (UIC = Union internationale des chemins de fer) als Normvorgabe beschrieben, so dass eine europaweit freizügige Einsetzbarkeit des Wagenmaterials gewährleistet ist. Über derartige Steuerbusse werden auch die Zugtaufen zur Bestimmung von Reihenfolge und Orientierungen der Wagen eines Zugverbandes durchgeführt. Beispielsweise beschreibt DE 198 58 922 ein derartiges Verfahren. Ferner sind aus dem Stand der Technik Ansätze bekannt, die Zugtaufe zur Gewinnung dieser Informationen unter Verzicht auf einen derartigen Steuerbus durchzuführen. Als Beispiel hierfür sei DE 198 30 053 genannt, das die Verwendung eines manuellen Datenerfassungsgerätes lehrt, mittels dessen ein manueller Bediener den Zugverband abschreiten kann und die interessierenden Informationen manuell erfassen und einer zentralen Logik verfügbar machen kann.
Bei der Einführung zusätzlicher, wagenübergreifender Bussysteme oder Bustechnologien muss nach diesem Stand der Technik entweder die Kontaktzahl des bestehenden Stecksystems erhöht oder die Neuverlegung zusätzlicher Kabelsysteme mit einem separaten Stecksystem durchgeführt werden. Beide Lösungen treiben sowohl die Investitionskosten für die Fahrzeuge als auch den betrieblichen Aufwand bei der Zusammenstellung der Fahrzeuge zu Zugverbänden in die Höhe. Zudem erweisen sich die begrenzte Leistungsfähigkeit und die starkem Verschleiss unterliegenden, stör- bzw. schadanfälligen elektrischen und mechanischen Eigenschaften der Steckkupplung als begrenzende Faktoren beim verstärkten Einsatz zugbasierter Informationstechnologien. Desweiteren sind Verfahren als Stand der Technik bekannt, bei denen die Datenübertragung auf bestehende, aber bereits anderweitig belegte Steuerleitungen, z.B. dem Einschaltsignal für die Innenbeleuchtung, aufmoduliert wird. Bei Schienenfahrzeugen ist die Menge der derart verwendbaren Steuerleitungen sehr stark eingeschränkt. Zudem dürfen sich die angewendeten Verfahren nicht gegenseitig beeinflussen, wodurch sich Einschränkungen hinsichtlich der erreichbaren Übertragungsbandbreite und Verfügbarkeit ergeben. Ausserdem können mit dieser Methode keine hohen Datenraten übertragen werden.
Zur Erweiterung des vorhandenen UIC-Steuerbus beziehungsweise zur Umgehung der begrenzten Möglichkeiten einer leitungsgebundenen Kopplung von Bussystemen sind Vorrichtungen zur kontaktlosen Kopplung von Bussystemen bekannt, die durch an jeweils beiden Wagenenden angebrachten Sende- und Empfangseinrichtungen eine wagenübergreifende Datenübertragung über eine Luftschnittstelle ermöglichen. Als Problem hat sich hierbei insbesondere herausgestellt, dass beim Verbindungsaufbau nicht einwandfrei gewährleistet werden kann, dass die Verbindung ausschliesslich zum gewünschten Fahrzeug aufgebaut wird. Bedingt durch die im betrieblichen Alltag stark wechselnden Empfangsverhältnisse lassen sich Sendeleistung und Ausbreitungsrichtung nicht so beeinflussen, dass das Überspringen von Fahrzeugen, die Verwechslung der Verbindungsreihenfolge oder das Einbinden zugfremder Fahrzeuge (z.B. auf benachbarten Gleisen) sicher ausgeschlossen werden kann. Des weiteren kann bei dieser Art der rein funktechnischen Übertragung nicht sicher unterschieden werden, ob die Verbindung gestört ist bzw. das angesprochene Fahrzeug überhaupt vorhanden ist.

Hierauf aufbauend sind weitergehende Systeme bekannt, bei denen die am Gateway ankommenden Daten durch die Übertragungseinrichtung analysiert und geeignete Format- und/oder Adresstransformationen durchgeführt werden. Ein derartiges System ist z.B. von der Ascom AG unter dem Produktnamen "Interlex" publiziert worden. Hierbei verfügt jedes Fahrzeug über ein Gateway mit zwei Antennenanschlüssen für die beiden Wagenenden. Über die Antenen werden bidirektional modulierte Daten ausgetauscht. Es hat sich jedoch als nachteilig erwiesen, dass - neben den zum Datenaustausch ohnehin notwendigen Fahrzeugbussystemen - zusätzliche Antennenkabel über die gesamte Fahrzeuglänge verlegt werden müssen.

Der Erfindung liegt die Aufgabe zugrunde, ein Verfahren sowie eine Vorrichtung zur drahtlosen Verbindung von Fahrzeugbussystemen mindestens zweier in einen Zugverband eingestellter Fahrzeuge über Koppeleinrichtungen zu entwickeln, die eine bidirektionale und transparente Informationsübertragung zwischen den Fahrzeugen ermöglicht. Unter "transparent" ist hierbei eine bedingungslose Übertragung zu verstehen, bei der vor Übertragung eines anstehenden Datenpaketes keinerlei zu erfüllende Kriterien abgeprüft werden und auch keine Veränderung an Aufbau und Inhalt der Datenpakete vorgenommen wird. Zur Verringerung des fahrzeugseitigen Aufwandes muss der Übertragungsweg der in Funksignale umgewandelten Informationseinheiten möglichst kurz sein und es darf kein weiterer Konfigurations-, Bearbeitungs- oder Steuerungsaufwand erforderlich sein. Der Verbindungsaufbau muss wagenselektiv und in Übereinstimmung mit der Anordnung der Fahrzeuge im Zugverband möglich sein.

Diese Aufgabe wird in Verbindung mit dem Oberbegriff des Patentanspruches 1 erfindungsgemäß dadurch gelöst, dass in jeder Koppeleinrichtung eines Fahrzeuges aus den im Steuergerät dieses Fahrzeuges abgespeicherten Informationen über die Reihenfolge und Orientierung der Fahrzeuge im Zugverband eine für die Verbindung zwischen den Fahrzeugbussystemen eindeutige eigene Adressierung sowie eine eindeutige Adressierung der in Richtung der drahtlosen Übertragungsstrecke nächstgelegenen Koppeleinrichtung des benachbarten Fahrzeuges generiert wird und diese Adressierung für die drahtlose Übertragung von Daten an diese benachbarte Koppeleinrichtung verwendet wird. Auf diese Weise ist es möglich, durch ungerichtete Übertragung eine transparente und wagenselektive Kommunikation zu realisieren.
Da der erfinderische Gedanke diese Informationen über die Reihenfolge und Orientierung der Fahrzeuge im Zugverband lediglich im Sinne einer Eingangsgrösse benötigt, deckt die Erfindung selbstverständlich sämtliche Anwendungsfälle ab, bei denen Reihenfolge und Orientierung der Fahrzeuge unter Verzicht auf einen derartigen Steuerbus mit anderweitigen Methoden ermittelt werden.

Der Erfindungsgedanke wird wirksam unterstützt, wenn ein anliegendes Datenpaket ohne Durchführung eines Selektionsmechanismus von der einen Koppeleinrichtung zur benachbarten, ihr jenseits der Luftschnittstelle gegenüberliegenden Koppeleinrichtung übertragen wird, sobald dieses Datenpaket an der fahrzeugbusseitigen Schnittstelle der sendenden Koppeleinrichtung anliegt. Unter diesem Verzicht auf einen Selektionsmechanismus ist das bedingungslose Aussenden im Sinne einer transparenten Kommunikation zu verstehen. Wie beispielsweise von Repeatern her bekannt, wird die Übertragung eines an der Koppeleinrichtung anliegenden Datenpaketes also nicht von der Erfüllung eines irgendwie gearteten Kriteriums abhängig gemacht. Ein solches System ist einfach und damit kostengünstig und für den Eisenbahnbetrieb hinreichend robust darstellbar.

Alternativ dazu ist es auch denkbar, dass in der sendenden Koppeleinrichtung die an der fahrzeugbusseitigen Schnittstelle anliegenden Datenpakete anhand ihrer Zieladresse unter Verwendung von an sich bekannten Selbstlern-Mechanismen adressselektiv ausgewertet werden und eine Weiterleitung an Empfänger unterdrückt wird, die nicht in dem über die drahtlose Verbindungsstrecke anzusprechenden Teil des Zugverbandes angeordnet sind. Dadurch wird in wirksamer Weise der über den drahtlosen Übertragungsweg abzuwickelnde Datenverkehr reduziert.

Weitere bevorzugte Ausgestaltungen der Erfindung ergeben sich aus den übrigen in den Unteransprüchen genannten Merkmalen.

Der Erfindungsgedanke wird anhand eines in Figur 1 (Schemadarstellung der Buskopplung zweier Fahrzeuge) dargestellten Ausführungsbeispiels beschrieben.

Ein Zugverband mit mindestens zwei Fahrzeugen (1.1, 1.2) besitzt in jedem Fahrzeug einen Fahrzeugbus (2), der zur Datenkommunikation mehrerer unterschiedlicher informationstechnischer Einrichtungen wie beispielsweise Informationsdisplays und / oder Video-Servern dient. Die Einbindung der über den Fahrzeugbus (2) kommunizierenden Busteilnehmer ist grundsätzlich bekannt und wird hier nicht weiter dargestellt. In jedem Fahrzeug befindet sich ausserdem ein Steuerbus (3.1) mit jeweils einem Steuergerät (7), der an den Fahrzeugenden durch Verbindungskabel über eine Steckkupplung (5) zum Steuerbus (3.2) des benachbarten Wagens weitergeführt ist. Die als "Zugtaufe" bezeichnete Initialisierung der Steuergeräte wird üblicherweise nach einer Neuzusammenstellung oder Trennung des Zuges bzw. nach einem Wechsel der Zugnummer eines Zuges angestossen.
Im dargestellten Ausführungsbeispiel befindet sich an jedem Fahrzeugende ein Koppelelement (6.1.1 und 6.1.2 bei Fahrzeug 1.1 bzw. 6.2.1 und 6.2.2 bei Fahrzeug 1.2). Jedes dieser Koppelelemente (6) ist mit dem Fahrzeugbus (2) des jeweiligen Fahrzeugs (1) verbunden. Das Steuergerät (7) verfügt über ein Verbindungsglied (4) an den Fahrzeugbus (2). Die Koppelelemente (6) sind nach diesem Ausführungsbeispiel über den Fahrzeugbus (2) mit dem Steuergerät (7) verbunden.
Vor dem Start der Verbindungsphase sind die Fahrzeugbusse (2.1, 2.2) voneinander getrennt. Die Kommunikation über den Fahrzeugbus kann in diesem Stadium nur zwischen Busteilnehmern erfolgen, die sich innerhalb desselben Fahrzeuges befinden. Nach Bestimmung der physischen Fahrzeugreihenfolge im Zugverband (1.1, 1.2) durch die Steuergeräte (7) und über den Steuerbus (3) wird während einer Verbindungsphase in jedem Fahrzeug die Information über benachbarte Fahrzeuge (1.2) vom Steuergerät (7.1) an das Koppelelement (6.1.1) übertragen. Dabei erhält jedes Koppelelement (6.1.1) aus dem Steuergerät (7.1) des eigenen Fahrzeuges (1.1) Informationen über das Koppelgerät (6.2.2) im unmittelbar benachbarten Fahrzeug (1.2).
Die Übertragung dieser Information wird entweder vom Steuergerät oder von den Koppelelementen selbst angestossen. Nachdem die einander gegenüberliegenden Koppelelemente (6.1.1, 6.2.2) mit jeweils eindeutiger Information über die Zuordnung zum Trägerfahrzeug (1.1, 1.2) und dessen Positionierung und Orientierung im Zugverband versehen sind, können diese eine drahtlose, bidirektionale und eindeutige Kommunikation (8) aufbauen, z.B. mittels elektromagnetischer Wellen wie Funk oder Licht.
Ab diesem Zeitpunkt werden alle Daten, die von einem Teilnehmer am Fahrzeugbus (2.1) zum Koppelelement (6.1.1) geschickt werden, von diesem über eine drahtlose Kommunikationsverbindung (8) an das benachbarte Koppelelement (6.2.2) übertragen, das dann die Daten auf den dortigen Fahrzeugbus (2.2) weiterleitet. Somit sind nach Beeendigung eventueller Verbindungsaufbauphasen die Fahrzeugbusse (2.1, 2.2) der einzelnen Fahrzeuge (1.1, 1.2) über die Koppelelemente (6.1.1, 6.2.2) zu einem einzigen, den gesamten Zugverband umfassenden Bus gekoppelt. Die Kommunikation über die Koppelelemente hinweg ist für die Busteilnehmer transparent.

### Bezugszeichenliste:

- 1.1, 1.2: Fahrzeuge eines Zugverbandes
- 2.1, 2.2: Fahrzeugbus
- 3.1, 3.2: Steuerbus
- 4: Verbindungsglied
- 5: Steckkupplung des Steuerbusses
- 6.1.1, 6.1.2: vorderes bzw. hinteres Koppelelement des Fahrzeuges 1.1
- 6.2.1, 6.2.2: vorderes bzw. hinteres Koppelelement des Fahrzeuges 1.27 Steuergerät
- 8: bidirektionale Datenübertragung

## Patentansprüche

1. Verfahren zur drahtlosen Verbindung von Fahrzeugbussystemen (2.1, 2.2.) mindestens zweier in einen Zugverband eingestellter Fahrzeuge (1.1, 1.2) über Koppeleinrichtungen (6.1.1, 6.2.2) beiderseits des zwischen diesen Fahrzeugen zu überbrückenden Zwischenraumes unter Verwendung eines diese Fahrzeuge verbindenden Steuerbusses (3.1, 3.2) sowie mindestens eines je Fahrzeug an diesen Steuerbus angeschlossenen Steuergerätes (7.1, 7.2), welches unter Verwendung von auf dem Steuerbus ausgetauschter Daten in an sich bekannter Weise Reihenfolge und Orientierung der Fahrzeuge im Zugverband ermittelt,
**dadurch gekennzeichnet,**
**dass** in jeder Koppeleinrichtung (6.1.1) eines Fahrzeuges (1.1) aus den im Steuergerät (7.1) dieses Fahrzeuges abgespeicherten Informationen über die Reihenfolge und Orientierung der Fahrzeuge im Zugverband eine für die Verbindung zwischen den Fahrzeugbussystemen eindeutige eigene Adressierung sowie eine eindeutige Adressierung der in Richtung der drahtlosen Übertragungsstrecke nächstgelegenen Koppeleinrichtung (6.2.2) des benachbarten Fahrzeuges (1.2) generiert wird und diese Adressierung für die drahtlose Übertragung von Daten an diese benachbarte Koppeleinrichtung verwendet wird.

2. Verfahren zur drahtlosen Verbindung von Fahrzeugbussystemen mindestens zweier Fahrzeuge über Koppeleinrichtungen nach Anspruch 1, **dadurch gekennzeichnet, dass** anliegende Datenpakete ohne Durchführung eines Selektionsmechanismus von der Koppeleinrichtung (6.1.1) zur benachbarten Koppeleinrichtung (6.2.2) übertragen werden, sobald diese Datenpakete an der fahrzeugbusseitigen Schnittstelle der Koppeleinrichtung (6.1.1) anliegen.

3. Verfahren zur drahtlosen Verbindung von Fahrzeugbussystemen mindestens zweier Fahrzeuge über Koppeleinrichtungen nach Anspruch 1, **dadurch gekennzeichnet, dass** in der Koppeleinrichtung (6.1.1) die an der fahrzeugbusseitigen Schnittstelle anliegenden Datenpakete anhand ihrer Zieladresse unter Verwendung von an sich bekannten Selbstlern-Mechanismen adressselektiv ausgewertet werden und eine Weiterleitung an Empfänger unterdrückt wird, die nicht in dem über die drahtlose Verbindungsstrecke anzusprechenden Teil des Zugverbandes angeordnet sind.

4. Verfahren zur drahtlosen Verbindung von Fahrzeugbussystemen mindestens zweier Fahrzeuge über Koppeleinrichtungen nach mindestens einem der Ansprüche 1 bis 3, **dadurch gekennzeichnet, dass** die Informationen über die Reihenfolge und Orientierung der Fahrzeuge im Zugverband über den Fahrzeugbus (2.1), an den das Koppelelement (6.1.1; 6.1.2) und das Steuergerät (7.1) angeschlossen sind, vom Steuergerät (7.1) zum Koppelelement (6.1.1; 6.1.2) übertragen werden.

5. Verfahren zur drahtlosen Verbindung von Fahrzeugbussystemen mindestens zweier Fahrzeuge über Koppeleinrichtungen nach mindestens einem der Ansprüche 1 bis 3, **dadurch gekennzeichnet, dass** die Informationen über die Reihenfolge und Orientierung der Fahrzeuge im Zugverband über den Steuerbus (3.1), an den das Koppelelement (6.1.1; 6.1.2) und das Steuergerät (7.1) angeschlossen sind, vom Steuergerät (7.1) zum Koppelelement (6.1.1; 6.1.2) übertragen werden.

6. Verfahren zur drahtlosen Verbindung von Fahrzeugbussystemen mindestens zweier Fahrzeuge über Koppeleinrichtungen nach mindestens einem der Ansprüche 1 bis 3, **dadurch gekennzeichnet, dass** die Informationen über die Reihenfolge und Orientierung der Fahrzeuge im Zugverband über einen gesonderten Fahrzeugbus, der von dem über die Verbindungsstrecke zu verbindenden Fahrzeugbus (2.1) getrennt ist und an den das Koppelelement (6.1.1; 6.1.2) und das Steuergerät (7.1) angeschlossen sind, vom Steuergerät (7.1) zum Koppelelement (6.1.1; 6.1.2) übertragen werden.

7. Vorrichtung zur drahtlosen Verbindung von Fahrzeugbussystemen (2.1, 2.2.) mindestens zweier in einen Zugverband eingestellter Fahrzeuge (1.1, 1.2) über Koppeleinrichtungen (6.1.1, 6.2.2) beiderseits des zwischen diesen Fahrzeugen zu überbrückenden Zwischenraumes unter Verwendung eines diese Fahrzeuge verbindenden Steuerbusses (3.1, 3.2) sowie mindestens eines je Fahrzeug an diesen Steuerbus angeschlossenen Steuergerätes (7.1, 7.2), welches unter Verwendung von auf dem Steuerbus ausgetauschter Daten in an sich bekannter Weise Reihenfolge und Orientierung der Fahrzeuge im Zugverband ermittelt,
**dadurch gekennzeichnet,**
**dass** jede Koppeleinrichtung (6.1.1) eines Fahrzeuges (1.1) aus den im Steuergerät (7.1) dieses Fahrzeuges abgespeicherten Informationen über die Reihenfolge und Orientierung der Fahrzeuge im Zugverband eine für die Verbindung zwischen den Fahrzeugbussystemen eindeutige eigene Adressierung sowie eine eindeutige Adressierung der in Richtung der drahtlosen Übertragungsstrecke nächstgelegenen Koppeleinrichtung (6.2.2) des benachbarten Fahrzeuges (1.2) generiert und diese Adressierung für die drahtlose Übertragung von Daten an diese benachbarte Koppeleinrichtung verwendet.

8. Vorrichtung zur drahtlosen Verbindung von Fahrzeugbussystemen mindestens zweier Fahrzeuge über Koppeleinrichtungen nach Anspruch 7, **dadurch gekennzeichnet, dass** die Koppeleinrichtung (6.1.1) anliegende Datenpakete ohne Durchführung eines Selektionsmechanismus zur benachbarten Koppeleinrichtung (6.2.2) überträgt, sobald an ihrer fahrzeugbusseitigen Schnittstelle diese Datenpakete anliegen.

9. Vorrichtung zur drahtlosen Verbindung von Fahrzeugbussystemen mindestens zweier Fahrzeuge über Koppeleinrichtungen nach Anspruch 7, **dadurch gekennzeichnet, dass** die Koppeleinrichtung (6.1.1) die an ihrer fahrzeugbusseitigen Schnittstelle anliegenden Datenpakete anhand deren Zieladresse unter Verwendung von an sich bekannten Selbstlern-Mechanismen adressselektiv auswertet und eine Weiterleitung an Empfänger unterdrückt, die nicht in dem über die drahtlose Verbindungsstrecke anzusprechenden Teil des Zugverbandes angeordnet sind.

10. Vorrichtung zur drahtlosen Verbindung von Fahrzeugbussystemen mindestens zweier Fahrzeuge über Koppeleinrichtungen nach mindestens einem der Ansprüche 7 bis 9, **dadurch gekennzeichnet, dass** das Koppelelement (6.1.1; 6.1.2) und das Steuergerät (7.1) an den für die Übermittlung der Informationen über die Reihenfolge und Orientierung der Fahrzeuge im Zugverband vom Steuergerät (7.1) zum Koppelelement (6.1.1; 6.1.2) dienenden Fahrzeugbus (2.1) angeschlossen sind.

11. Vorrichtung zur drahtlosen Verbindung von Fahrzeugbussystemen mindestens zweier Fahrzeuge über Koppeleinrichtungen nach mindestens einem der Ansprüche 7 bis 9, **dadurch gekennzeichnet, dass** das Koppelelement (6.1.1; 6.1.2) und das Steuergerät (7.1) an den für die Übermittlung der Informationen über die Reihenfolge und Orientierung der Fahrzeuge im Zugverband vom Steuergerät (7.1) zum Koppelelement (6.1.1; 6.1.2) dienenden Steuerbus (2.1) angeschlossen sind.

12. Vorrichtung zur drahtlosen Verbindung von Fahrzeugbussystemen mindestens zweier Fahrzeuge über Koppeleinrichtungen nach mindestens einem der Ansprüche 7 bis 9, **dadurch gekennzeichnet, dass** das Koppelelement (6.1.1; 6.1.2) und das Steuergerät (7.1) an einen für die Übermittlung der Informationen über die Reihenfolge und Orientierung der Fahrzeuge im Zugverband vom Steuergerät (7.1) zum Koppelelement (6.1.1; 6.1.2) dienenden Fahrzeugbus, der von dem über die Verbindungsstrecke zu verbindenden Fahrzeugbus (2.1) getrennt ist, angeschlossen sind.

## Claims

1. A method for linking vehicle bus systems (2.1, 2.2) of at least two vehicles (1.1, 1.2) of a train in a wireless fashion by means of coupling devices (6.1.1, 6.2.2) arranged to both sides of the space between these vehicles to be bridged, namely by utilizing a control bus (3.1, 3.2) in order to connect the vehicles, as well as at least one control device (7.1, 7.2) per vehicle that is connected to this control bus and conventionally determines the sequence and the orientation of the vehicles within the train by utilizing data exchanged on the control bus
**characterized in**
**that** a uniquely defined address for the connection between the vehicle bus systems and a defined address for the coupling device (6.2.2) of the adjacent vehicle (1.2) that is situated closest referred to the direction of the wireless transmission link are generated in each coupling device (6.1.1) of a vehicle (1.1) from the information on the sequence and the orientation of the vehicles within the train that is stored in the control device (7.1) of this vehicle, and in that this address is used for the wireless transmission of data to this adjacent coupling device.

2. The method according to Claim 1 for linking vehicle bus systems of at least two vehicles in a wireless fashion by means of coupling devices, **characterized in that** received data packets are transmitted from the coupling device (6.1.1) to the adjacent coupling device (6.2.2) without a selection mechanism as soon as these data packets are received at the interface of the coupling device (6.1.1) on the vehicle bus side.

3. The method according to Claim 1 for linking vehicle bus systems of at least two vehicles in a wireless fashion by means of coupling devices, **characterized in that** the data packets received by the interface on the vehicle bus side are selectively evaluated with respect to their address in the coupling device (6.1.1) based on their destination address, namely by utilizing generally known self-learning mechanisms, and **in that** the transmission to receivers that are not arranged in the section of the train to be addressed via the wireless link is suppressed.

4. The method according to at least one of Claims 1-3 for linking vehicle bus systems of at least two vehicles in a wireless fashion by means of coupling devices, **characterized in that** the information on the sequence and the orientation of the vehicles within the train is transmitted from the control device (7.1) to the coupling element (6.1.1; 6.1.2) via the vehicle bus (2.1), to which the coupling element (6.1.1; 6.1.2) and the control device (7.1) are connected.

5. The method according to at least one of Claims 1-3 for linking vehicle bus systems of at least two vehicles in a wireless fashion by means of coupling devices, **characterized in that** the information on the sequence and the orientation of the vehicles within the train is transmitted from the control device (7.1) to the coupling element (6.1.1; 6.1.2) via the control bus (3.1), to which the coupling element (6.1.1; 6.1.2) and the control device (7.1) are connected.

6. The method according to at least one of Claims 1-3 for linking vehicle bus systems of at least two vehicles in a wireless fashion by means of coupling devices, **characterized in that** the information on the sequence and the orientation of the vehicles within the train is transmitted from the control device (7.1) to the coupling element (6.1.1; 6.1.2) via a separate vehicle bus that is realized independently of the vehicle bus (2.1) to be connected by means of the transmission link and to which the coupling element (6.1.1; 6.1.2) and the control device (7.1) are connected.

7. A device for linking vehicle bus systems (2.1, 2.2) of at least two vehicles (1.1, 1.2) of a train in a wireless fashion by means of coupling devices (6.1.1, 6.2.2) arranged to both sides of the space between these vehicles to be bridged, namely by utilizing a control bus (3.1, 3.2) in order to connect the vehicles, as well as at least one control device (7.1, 7.2) per vehicle that is connected to this control bus and conventionally determines the sequence and the orientation of the vehicles within the train by utilizing data exchanged on the control bus
**characterized in**
**that** each coupling device (6.1.1) of a vehicle (1.1) generates a uniquely defined address for the connection between the vehicle bus systems and a defined address for the coupling device (6.2.2) of the adjacent vehicle (1.2) that is situated closest referred to the direction of the wireless transmission link from the information on the sequence and the orientation of the vehicles within the train that is stored in the control device (7.1) of this vehicle, and in that the coupling device uses this address for the wireless transmission of data to this adjacent coupling device.

8. The device according to Claim 7 for linking vehicle bus systems of at least two vehicles in a wireless fashion by means of coupling devices, **characterized in that** the coupling device (6.1.1) transmits received data packets to the adjacent coupling device (6.2.2) without a selection mechanism as soon as these data packets are received at its interface on the vehicle bus side.

9. The device according to Claim 7 for linking vehicle bus systems of at least two vehicles in a wireless fashion by means of coupling devices, **characterized in that** the coupling device (6.1.1) selectively evaluates the data packets received at its interface on the vehicle bus side with respect to their address based on their destination address, namely by utilizing generally known self-learning mechanisms, and suppresses the transmission to receivers that are not arranged in the section of the train to be addressed via the transmission link.

10. The device according to one of Claims 7-9 for linking vehicle bus systems of at least two vehicles in a wireless fashion by means of coupling devices, **characterized in that** the coupling element (6.1.1; 6.1.2) and the control device (7.1) are connected to the vehicle bus (2.1) that serves for the transmission of information on the sequence and the orientation of the vehicles within the train from the control device (7.1) to the coupling element (6.1.1; 6.1.2).

11. The device according to one of Claims 7-9 for linking vehicle bus systems of at least two vehicles in a wireless fashion by means of coupling devices, **characterized in that** the coupling element (6.1.1; 6.1.2) and the control device (7.1) are connected to the control bus (2.1) [sic] that serves for the transmission of information on the sequence and the orientation of the vehicles within the train from the control device (7.1) to the coupling element (6.1.1; 6.1.2).

12. The device according to one of Claims 7-9 for linking vehicle bus systems of at least two vehicles in a wireless fashion by means of coupling devices, **characterized in that** the coupling element (6.1.1; 6.1.2) and the control device (7.1) are connected to a vehicle bus that serves for the transmission of information on the sequence and the orientation of the vehicles within the train from the control device (7.1) to the coupling element (6.1.1; 6.1.2) and is realized independently of the vehicle bus (2.1) to be connected by means of the transmission link.

## Revendications

1. Procédé de liaison sans fil de systèmes de bus de véhicules (2.1, 2.2) d'au moins deux véhicules (1.1, 1.2) positionnés dans un convoi ferroviaire par le biais de dispositifs de couplage (6.1.1, 6.1.2) des deux côtés d'un intervalle à franchir entre ces véhicules en utilisant un bus de commande (3.1, 3.2) reliant ces véhicules ainsi qu'au moins un appareil de commande (7.1, 7.2) raccordé par véhicule à ce bus de commande et qui, en utilisant des données échangées sur le bus de commande, détermine de manière connue en soi l'ordre et l'orientation des véhicules dans le convoi ferroviaire,
**caractérisé en ce que**
chaque dispositif de couplage (6.1.1) d'un véhicule (1.1), à partir des informations enregistrées dans l'appareil de commande (7.1) sur l'ordre et l'orientation des véhicules dans le convoi ferroviaire, génère un adressage propre et univoque sur la liaison entre les systèmes de bus de véhicules ainsi qu'un adressage univoque des dispositifs de couplage (6.2.2) suivants en direction du segment de transmission sans fil du véhicule voisin (1.2) et utilise cet adressage pour la transmission sans fil de données à ce dispositif de couplage voisin.

2. Procédé de liaison sans fil de systèmes de bus de véhicules d'au moins deux véhicules par le biais de dispositifs de couplage selon la revendication 1, **caractérisé en ce que** les ensembles de données présents sont transmis sans réaliser de mécanisme de sélection du dispositif de couplage (6.1.1) au dispositif de couplage voisin (6.2.2) dès que ces ensembles de données sont présents à l'interface côté bus de véhicule du dispositif de couplage (6.1.1).

3. Procédé de liaison sans fil de systèmes de bus de véhicules d'au moins deux véhicules par le biais de dispositifs de couplage selon la revendication 1, **caractérisé en ce que**, dans le dispositif de couplage (6.1.1), les ensembles de données présents à l'interface côté bus de véhicule sont exploités en se basant sur leur adresse de destination, en utilisant des mécanismes autodidactiques connus en soi sélectivement par adresse et qu'une retransmission à des destinataires qui ne sont pas situés dans la partie à solliciter par le segment de liaison sans fil du convoi ferroviaire est empêchée.

4. Procédé de liaison sans fil de systèmes de bus de véhicules d'au moins deux véhicules par le biais de dispositifs de couplage selon l'une quelconque des revendications 1 à 3, **caractérisé en ce que** les informations sur l'ordre et l'orientation des véhicules dans le convoi ferroviaire sont transmises par le biais du bus de véhicule (2.1) auquel sont raccordés l'élément de couplage (6.1.1, 6.1.2) et l'appareil de commande (7.1) par l'appareil de commande (7.1) à l'élément de couplage (6.1.1, 6.1.2).

5. Procédé de liaison sans fil de systèmes de bus de véhicules d'au moins deux véhicules par le biais de dispositifs de couplage selon l'une quelconque des revendications 1 à 3, **caractérisé en ce que** les informations sur l'ordre et l'orientation des véhicules dans le convoi ferroviaire sont transmises, par le biais du bus de commande (3.1) auquel sont raccordés l'élément de couplage (6.1.1, 6.1.2) et l'appareil de commande (7.1) de l'appareil de commande (7.1), à l'élément de couplage (6.1.1, 6.1.2).

6. Procédé de liaison sans fil de systèmes de bus de véhicules d'au moins deux véhicules par le biais de dispositifs de couplage selon l'une quelconque des revendications 1 à 3, **caractérisé en ce que** les informations sur l'ordre et l'orientation des véhicules dans le convoi ferroviaire sont transmises séparément, par le biais d'un bus de véhicule spécial (2.1) qui est séparé du bus de véhicule (2.1) à relier par le biais du segment de liaison et auquel sont raccordés l'élément de couplage (6.1.1, 6.1.2) et l'appareil de commande (7.1), de l'appareil de commande (7.1) à l'élément de couplage (6.1.1, 6.1.2).

7. Procédé de liaison sans fil de systèmes de bus de véhicules (2.1, 2.2) d'au moins deux véhicules (1.1, 1.2) positionnés dans un convoi ferroviaire par le biais de dispositifs de couplage (6.1.1, 6.1.2) des deux côtés de l'intervalle à franchir entre ces véhicules en utilisant un bus de commande (3.1, 3.2) reliant ces véhicules ainsi qu'au moins un appareil de commande (7.1, 7.2) raccordé par véhicule à ce bus de commande et qui, en utilisant des données échangées sur le bus de commande, détermine de manière connue en soi l'ordre et l'orientation des véhicules dans le convoi ferroviaire,
**caractérisé en ce que**
chaque dispositif de couplage (6.1.1) d'un véhicule (1.1), à partir des informations enregistrées dans l'appareil de commande (7.1) sur l'ordre et l'orientation des véhicules dans le convoi ferroviaire, génère un adressage propre et univoque sur la liaison entre les systèmes de bus de véhicules ainsi qu'un adressage univoque du dispositif de couplage (6.2.2) suivant en direction du segment de transmission sans fil du véhicule voisin (1.2) et utilise cet adressage pour la transmission sans fil de données à ce dispositif de couplage voisin.

8. Dispositif de liaison sans fil de systèmes de bus de véhicules d'au moins deux véhicules par le biais de dispositifs de couplage selon la revendication 7, **caractérisé en ce que** le dispositif de couplage (6.1.1) transmet les ensembles de données présents sans réaliser de mécanisme de sélection vers le dispositif de couplage voisin (6.2.2) dès que ces ensembles de données sont présents sur son interface côté bus de véhicule.

9. Dispositif de liaison sans fil de systèmes de bus de véhicules d'au moins deux véhicules par le biais de dispositifs de couplage selon la revendication 7, **caractérisé en ce que** le dispositif de couplage (6.1.1) exploite sélectivement par adresse les ensembles de données présents à son interface côté bus de véhicule en se basant sur leur adresse de destination en utilisant des mécanismes autodidactiques connus en soi sélectivement par adresse et empêche une retransmission à des destinataires qui ne sont pas placés dans la partie à solliciter par le segment de liaison sans fil du convoi ferroviaire.

10. Dispositif de liaison sans fil de systèmes de bus de véhicules d'au moins deux véhicules par le biais de dispositifs de couplage selon au moins l'une quelconque des revendications 7 à 9, **caractérisé en ce que** l'élément de couplage (6.1.1, 6.1.2) et l'appareil de commande (7.1) sont raccordés au bus de véhicule (2.1) servant pour la transmission des informations sur l'ordre et l'orientation des véhicules dans le convoi ferroviaire de l'appareil de commande (7.1) à l'élément de couplage (6.1.1, 6.1.2).

11. Dispositif de liaison sans fil de systèmes de bus de véhicules d'au moins deux véhicules par le biais de dispositifs de couplage selon au moins l'une quelconque des revendications 7 à 9, **caractérisé en ce que** l'élément de couplage (6.1.1, 6.1.2) et l'appareil de commande (7.1) sont raccordés au bus de commande (2.1) servant pour la transmission des informations sur l'ordre et l'orientation des véhicules dans le convoi ferroviaire de l'appareil de commande (7.1) à l'élément de couplage (6.1.1, 6.1.2).

12. Dispositif de liaison sans fil de systèmes de bus de véhicules d'au moins deux véhicules par le biais de dispositifs de couplage selon au moins l'une quelconque des revendications 7 à 9, **caractérisé en ce que** l'élément de couplage (6.1.1, 6.1.2) et l'appareil de commande (7.1) sont raccordés à un bus de véhicule servant pour la transmission des informations sur l'ordre et l'orientation des véhicules dans le convoi ferroviaire de l'appareil de commande (7.1) à l'élément de couplage (6.1.1, 6.1.2) et qui est séparé du bus de véhicule (2.1) à relier par le segment de liaison.
